# FASCICULE DE BREVET EUROPEEN

(11) **EP 0 423 044 B1**
(45) Date de publication et mention de la délivrance du brevet: **24.05.1995**
(21) Numéro de dépôt: 90420433.6
(22) Date de dépôt: 08.10.1990
(51) Int. Cl.: D06F 39/02, A47L 15/44

(54) **Distributeur de produit liquide pour machine à laver le linge ou la vaisselle**
Vorrichtung zur Zugabe von flüssigen Produkten für Waschmaschine oder Geschirrspülmaschine
Liquid product dispensing device for washing machine or dishwasher

(30) Priorité: 10.10.1989 FR 8913632
(43) Date de publication de la demande: 17.04.1991
(73) Titulaire: EATON S.A.M., MC-98000 Monaco (MC)
(72) Inventeur: Arnaud, Gérard, F-06240 Beausoleil (FR); Buffet, Jean-Claude, F-06380 Sospel (FR); Cutaya, Jacques, F-06800 Cagnes (FR); Doutriaux, Jean-Luc, F-67000 Strasbourg (FR)
(74) Mandataire: Bratel, Gérard

(56) Documents cités:
- DE-A- 3 246 127
- FR-A- 2 228 129
- GB-A- 939 381
- US-A- 2 887 255

## Description

La présente invention concerne un distributeur de produit liquide pour machine à laver le linge ou la vaisselle, selon le préambule de la revendication 1 ou de la revendication 9. Cette invention concerne, plus particulièrement, un distributeur capable de doser et de délivrer, à la demande, une quantité précise et prédéterminée de lessive liquide nécessaire au lavage, dans une machine à laver le linge. L'invention a aussi pour objet un ensemble complet, incluant non seulement le dispositif de dosage proprement dit mais aussi une réserve de produit liquide à distribuer, qui peut se loger dans une machine à laver à chargement vertical ou frontal.

Dans une machine à laver, notamment une machine à laver le linge, il est habituel d'ajouter à l'eau dirigée vers la cuve, au cours des étapes successives d'un cycle programmé de lavage, divers produits ou additifs sous forme de liquide ou de poudre, tels que : lessive liquide, produit assouplissant, lessive en poudre, etc. Dans ce contexte, l'invention s'intéresse plus particulièrement au problème du stockage et de la distribution de la lessive liquide.

On connaît des systèmes dans lesquels l'utilisateur de la machine à laver le linge doit, à chaque lessive, remplir de lessive liquide une sphère doseuse, ou tout autre volume prévu à cet effet mais n'ayant que la capacité correspondant à une seule lessive, ce qui est évidemment très contraignant.

Il existe aussi des systèmes plus perfectionnés, comprenant une réserve de lessive liquide située dans la machine à laver et utilisant une pompe doseuse pour élever la lessive liquide jusqu'à la cuve de la machine et en assurer le dosage et la distribution.

Ces derniers systèmes, connus avec des pompes doseuses de différents types (voir par exemple les documents : FR-A-2 475 079, EP-A-0 077 463, GB-A-2 113 255 et GB-A-2 113 256), ont d'une façon générale l'inconvénient d'être inaccessibles à l'utilisateur et, par conséquent, de présenter des problèmes de séchage, de collage et de colmatage, dûs au comportement des lessives liquides, à viscosité plus ou moins importante. La pompe doseuse et ses clapets s'il y a lieu, ainsi que le réservoir, se bouchent ou se collent sous l'effet des dépôts de lessive agglomérés, et l'inaccessibilité de ces parties empêche d'éliminer facilement les dépôts. De plus, les dépôts agglomérés provoquent des odeurs désagréables par leur dégradation dans le temps.

Par ailleurs, la précision des doses de lessive liquide distribuées est affectée par la pompe elle-même et par les longueurs de conduits nécessaires aux divers raccordements entre les éléments du système.

On connaît encore, par le document FR-A-2228129, un distributeur de produit liquide pour machine à laver, comprenant un réservoir de produit liquide et en relation avec ce réservoir, un doseur avec un corps évidé, mobile suivant un axe sensiblement vertical entre une position de repos, faisant communiquer le réservoir avec l'intérieur du corps évidé pour le remplissage de ce dernier, et une position de travail, faisant communiquer l'intérieur de ce corps avec l'espace situé à l'aval du doseur pour libérer une dose de produit liquide dans la machine à laver, ledit corps étant solidaire d'un noyau mobile magnétique coopérant avec un électro-aimant monté fixe, dont l'excitation provoque le passage de la position de repos à la position de travail.

Ce distributeur "volumétrique" procure un dosage plus précis que ceux faits au moyen des pompes traditionnelles. Toutefois, la position du doseur en partie inférieure de la machine à laver, indiquée dans le document FR-A-2228129, rend celui-ci pratiquement inaccessible, et elle exclut toute distribution de liquide par simple gravité. Par ailleurs, le doseur selon ce document reste dissocié du réservoir, même s'il en est proche. Ce dernier distributeur conserve donc une partie des inconvénients des autres systèmes connus à pompes doseuses.

La présente invention vise à supprimer tous ces inconvénients, en fournissant un distributeur de produit liquide pour machine à laver, avec réserve de liquide évitant le remplissage à chaque lessive, qui permet de doser avec précision et de distribuer directement les quantités de produit nécessaires au lavage, tout en permettant l'accès aisé à toutes les parties fonctionnelles du système de manière à faciliter leur nettoyage en cas de nécessité.

A cet effet, dans le distributeur de produit liquide objet de la présente invention, le réservoir de produit liquide et le doseur, situé sous le réservoir, constituent un ensemble amovible prévu pour être mis en place dans un logement correspondant d'un bloc ou module de distribution de produits ou additifs de lavage, ou pour être extrait hors dudit logement, tandis que l'électro-aimant est monté fixe dans le bloc ou module de distribution. Avantageusement, le logement précité comporte, pour délimiter l'emplacement du doseur, une paroi en matière plastique réalisant l'isolation électrique et l'étanchéité vis-à-vis de l'électro-aimant, tout en permettant le passage du champ magnétique pour l'attraction du noyau mobile solidaire du corps évidé mobile du doseur.

L'amovibilité du réservoir, pourvu à sa partie supérieure d'un simple orifice de remplissage recevant un bouchon, facilite grandement l'introduction de la lessive liquide, et supprime tout dispositif supplémentaire de remplissage.

De préférence, le distributeur de produit liquide selon l'invention est prévu pour être installé dans la partie supérieure d'une machine à laver, au-dessus de la cuve ou du tambour de la machine, de sorte que le produit libéré par le doseur parvient par simple gravité dans sa zone d'utilisation. Le doseur étant situé directement en dessous du réservoir, et aussi juste au-dessus de la cuve de la machine à laver à laquelle il peut être relié par un conduit de faible longueur et de grand diamètre, les risques de collage, de colmatage et d'odeurs sont éliminés. De plus, le retrait du réservoir s'accompagnant de celui du doseur, il devient facile de nettoyer périodiquement le réservoir et aussi le doseur par simple lavage, si nécessaire, pour prévenir les problèmes habituels de collage ou de colmatage. Le nettoyage du doseur peut être encore facilité en prévoyant une liaison séparable, par exemple par vissage, entre ce doseur et le fond du réservoir, permettant ainsi un accès total au réservoir et aussi aux parties fonctionnelles du doseur. La position supérieure du distributeur est également ergonomique, cette position facilitant les manipulations.

Il est à noter aussi que l'ensemble amovible, constitué du réservoir et du doseur, ne comporte aucune partie sous tension électrique, ni même reliée à des fils électriques. La liaison fonctionnelle avec le doseur est purement magnétique et s'effectue au travers d'une paroi en matière plastique perméable au champ magnétique, derrière laquelle l'électro-aimant fixe se trouve protégé avec une étanchéité totale vis-à-vis du liquide présent à l'emplacement du doseur.

La capacité du réservoir peut être facilement choisie de manière à disposer d'une réserve de lessive liquide assez importante, suffisante pour la distribution de plusieurs doses unitaires lors d'un même lavage, et aussi pour effectuer des lavages successifs sans nouveau remplissage du réservoir.

Le distributeur de produit liquide selon l'invention peut s'intégrer dans un bloc ou module de distribution de produits ou additifs de lavage, comportant encore un ou des réceptacles pour le stockage et la distribution d'au moins un autre produit, tel qu'un produit ou poudre. On obtient ainsi un ensemble de distribution rationnel, qui répond parfaitement aux impératifs actuels, à savoir pouvoir fonctionner avec de la lessive liquide ou de la lessive en poudre encore très répandue, tout en limitant le nombre des électrovannes et le nombre de voies des électrovannes.

L'invention est aussi applicable à la distribution de détergent liquide dans un lave-vaisselle, notamment avec un logement prévu dans la contre-porte du lave-vaisselle pour recevoir l'ensemble amovible constitué du réservoir de détergent liquide et du doseur, l'électro-aimant étant monté fixe dans la contre-porte dont la paroi est perméable au champ magnétique.

De toute façon, l'invention sera mieux comprise à l'aide de la description qui suit, en référence au dessin schématique annexé représentant, à titre d'exemples non limitatifs, quelques formes d'exécution de ce distributeur de produit liquide pour machine à laver :
Figure 1 est une vue d'ensemble, en perspective, d'un distributeur de produit liquide conforme à l'invention, associé à des distributeurs d'autres produits de lavage ;
Figure 2 est une vue en coupe verticale du distributeur de produit liquide seul, en position de repos ;
Figure 3 est une vue partielle en coupe de ce distributeur, correspondant à figure 2 mais indiquant la position de marche ;
Figure 4 est une vue en plan par dessus de la partie électro-magnétique du distributeur selon les figures 2 et 3 ;
Figure 5 est une vue en perspective relative à une autre forme de réalisation du distributeur de produit liquide objet de l'invention ;
Figure 6 est une vue en perspective illustrant encore une autre forme de réalisation de ce distributeur de produit liquide, appliquée à un lave-vaisselle ;
Figure 7 est une vue partielle, en coupe, de la porte du lave-vaisselle recevant le distributeur de figure 6.

La figure 1 représente un bloc ou module 1 de distribution de produits ou additifs de lavage, pour une machine à laver le linge à chargement vertical. Le bloc 1 comporte des réceptacles de poudre 2,3 et pour un produit assouplissant 4, appartenant à des systèmes de dosage non concernés par la présente invention. Surtout, ce bloc 1 présente un logement 5 ouvert à sa partie supérieure, recevant un réservoir 6 amovible pour lessive liquide, le réservoir 6 étant associé à un doseur 7 décrit en détail ci-après. Le bloc 1 est pourvu d'au moins une arrivée latérale 8, pour l'eau avec laquelle doivent être mélangés les produits à distribuer, et d'une sortie inférieure 9 servant à diriger ces produits, mélangés à l'eau, vers la cuve de la machine à laver.

Le réservoir 6 de lessive liquide, dont la forme correspond à celle du logement 5 ménagé dans le bloc 1, comporte à sa partie supérieure un orifice de remplissage 10 pour l'introduction de la lessive liquide, orifice obturé en temps normal par un bouchon 11, comme le montre aussi la figure 2. Dans sa partie inférieure, le réservoir 6 est prolongé par un guide 12 de forme tubulaire, d'axe vertical 13, dans lequel est montée coulissante la partie mobile du doseur 7. Un joint torique 14, interposé entre le fond du réservoir 6 et le sommet du guide 12, assure l'étanchéité entre ce réservoir 6 et le doseur 7. La paroi du réservoir 6 peut être en matière plastique souple, pour faciliter l'écoulement de la dose par action de la pression atmosphérique.

La partie mobile du doseur 7 comprend un corps évidé 15, dont la région supérieure 16 présente une section cruciforme et est guidée en coulissement vertical dans une partie annulaire 17 rattachée au fond du réservoir 6. La région médiane cylindrique du corps 15 est guidée en coulissement vertical dans le guide tubulaire 12, et cette région médiane porte une bague métallique 18. La région inférieure 19 du corps 15 présente une forme conique, arrondie.

Des ouvertures latérales d'entrée du liquide 20 sont ménagées dans le corps évidé 15 de la partie mobile du doseur 7, entre sa région supérieure 16 et sa région médiane. Des ouvertures latérales de sortie du liquide 21 sont ménagées dans la région inférieure 19 de ce corps évidé 15. Un premier joint annulaire à lèvre 22 est monté sur ledit corps 15, au-dessus des ouvertures latérales d'entrée 20. Un second joint annulaire à lèvre 23 est monté sur le même corps 15, dans la région inférieure 19 juste au-dessous des ouvertures latérales de sortie 21.

Un ressort de rappel 24 de la partie mobile du doseur 7 est appuyé, d'une part, sous le fond du réservoir 6 et, d'autre part, contre des butées 25 formées sur les ponts de matière du corps évidé 15 qui existent entre les ouvertures latérales d'entrée 20.

Lorsque le réservoir 6 est mis en place dans son logement 5, le doseur 7 prend place dans un prolongement cylindrique de ce logement 5, délimité par une paroi 26 en matière plastique appartenant au bloc 1.

En se référant aussi à la figure 4, le bloc 1 renferme une bobine d'électro-aimant 27, d'axe horizontal 28, disposée à proximité de la paroi 26 et alimentée en énergie électrique par des conducteurs non représentés, raccordés à des bornes 29. De part et d'autre de la bobine d'électro-aimant 27 sont disposées des pièces polaires verticales respectivement 30 et 31, qui se prolongent en direction de l'emplacement du doseur 7, en restant toutefois isolées de ce dernier par la paroi 26. On crée ainsi un circuit magnétique, apte à se refermer au travers de la bague métallique 18 du doseur 7, qui joue ici le rôle d'un noyau magnétique mobile, la paroi 26 en matière plastique étant perméable au champ magnétique.

En position de repos illustrée par la figure 2, la bobine d'électro-aimant 27 n'étant pas excitée, la partie mobile du doseur 7 occupe sa position la plus basse sous l'effet de la gravité et du ressort de rappel 24. Le joint à lèvre inférieur 23 obture la sortie du doseur 7, en s'appliquant contre une paroi tronconique 32 qui se raccorde intérieurement à la partie inférieure du guide 12. La lessive liquide, contenue dans le réservoir 6, remplit alors par gravité l'intérieur du corps évidé 15, comme indiqué par les flèches de la figure 2, en traversant les passages verticaux qui existent dans la région 16 de section cruciforme, ainsi que les ouvertures latérales d'entrée 20.

En position de marche illustrée par la figure 3, c'est-à-dire lorsque la bobine d'électro-aimant 27 est excitée par une brève impulsion de courant électrique, le noyau mobile constitué par la bague métallique 18 est attiré vers le haut. Ce noyau mobile étant solidaire du corps 15, toute la partie mobile du doseur 7 est rapidement déplacée vers le haut. Dans ce mouvement, le joint à lèvre inférieur 23 s'écarte de la paroi tronconique 32, de sorte que le liquide contenu dans le corps évidé 15, et présent aussi dans l'espace annulaire délimité entre le guide 12 et la partie 17, est libéré et s'écoule par les ouvertures de sortie 21, comme l'indiquent les flèches de la figure 3. Simultanément, le joint à lèvre supérieur 22 vient s'appliquer contre la partie annulaire 17 et réalise une obturation entre le réservoir 6 et le doseur 7, évitant ainsi de distribuer en une fois plus de liquide que la quantité déterminée par le doseur.

Pour procéder au remplissage du réservoir 6, l'utilisateur extrait ce réservoir amovible hors du logement 5, le réservoir 6 entraînant avec lui le doseur 7. Le ressort de rappel 24, qui sollicite toujours la partie mobile du doseur 7 vers sa position de repos, évite que du liquide ne s'échappe lors de l'opération de remplissage et des manipulations accompagnant cette opération. L'extraction du réservoir 6 facilite aussi son nettoyage. Le doseur 7 peut être lié au réservoir 6 par un filetage rendant le doseur 7 lui-même démontable par dévissage pour permettre un nettoyage complet si nécessaire.

La figure 5 est relative à une variante de ce distributeur de lessive liquide, adaptée à une machine à laver le linge à chargement frontal. Il est toujours prévu un réservoir 6 amovible pour lessive liquide, se mettant en place dans un logement 5 et associé à un doseur 7, dont la structure et le fonctionnement correspondent à la description précédente. Des rails de guidage 33 sont formés ici sur les faces latérales du logement 5, ces rails 33 partant de l'ouverture frontale du logement 5 par laquelle le réservoir 6 est introduit ou extrait. Le réservoir 6 comporte lui-même, formés sur ses parois latérales, des doigts de guidage 34 prévus pour s'introduire et coulisser dans les rails de guidage 33.

Dans tous les cas, le distributeur délivre, à chaque actionnement. une dose constante de lessive liquide, d'un volume par exemple égal à 20 cm³. Dès sa sortie du doseur 7, et juste en dessous de ce dernier, la dose de lessive est mélangée à un jet d'eau introduite par l'arrivée d'eau 8, et le mélange ainsi obtenu est dirigé par la sortie 9 vers la cuve de la machine à laver. Ce distributeur étant installé dans la partie supérieure de la machine à laver, au-dessus du tambour, la lessive parvient dans le tambour par simple gravité.

Les impulsions électriques, envoyées à la bobine d'électro-aimant 27, sont soit émises directement par le programmateur de la machine à laver, soit fournies par un ensemble électronique non représenté, lui-même commandé par le programmateur de la machine à laver. L'ensemble électronique peut envoyer à l'électro-aimant une série d'impulsions, pour la délivrance de plusieurs doses unitaires qui, additionnées, font la dose totale de lessive désirée en fonction du programme de lavage ou de la qualité du linge.

Les figures 6 et 7 montrent un distributeur de détergent liquide, spécialement prévu pour un lave-vaisselle, mais réalisé et fonctionnant selon un principe identique à celui du distributeur décrit jusqu'ici et appliqué à une machine à laver le linge.

Ainsi, le réservoir 6 de détergent liquide et le doseur 7 constituent toujours un ensemble amovible, qui prend place dans un logement complémentaire 5. Le logement 5 est ici ménagé dans la contre-porte 35 du lave-vaisselle. Le maintien de l'ensemble réservoir 6 - doseur 7 dans le logement 5 est réalisable par encliquetage, ou par tous moyens de fixation permettant de mettre en place et de retirer facilement cet ensemble. Comme le montre clairement la figure 6, le profil dudit ensemble correspond à celui de la contre-porte 35 du lave-vaisselle, de sorte qu'il s'intègre parfaitement à cette contre-porte en position montée.

En se référant à la figure 7, l'électro-aimant 27 est monté en position fixe à l'intérieur de la porte 36 du lave-vaisselle, avec des pièces polaires 30 et 31 qui se prolongent en direction de la contre-porte 35, de part et d'autre du logement 5. Le fonctionnement du doseur 7 est obtenu ainsi par passage du champ magnétique au travers de la paroi de la contre-porte 35, réalisée en matière amagnétique telle que tôle d'acier inoxydable, ou matière plastique.

L'eau de lavage participe à l'écoulement de la dose de détergent liquide, en réalisant le mélange eau-détergent et en lavant simultanément le doseur 7. Le réservoir 6 contient une réserve de détergent liquide pouvant être ainsi distribuée dans le lave-vaisselle au moment désiré et de manière dosée, au moyen d'impulsions électriques provenant du programmateur du lave-vaisselle.

Dans l'ensemble, on obtient ainsi un distributeur de produit liquide pour machine à laver qui comporte de nombreux avantages :
- Toutes les parties fonctionnelles du distributeur sont facilement accessibles à l'utilisateur, notamment en vue de leur nettoyage ;
- Le doseur 7 est démontable et ne comporte aucun fil électrique, seul le champ magnétique étant utilisé à travers une paroi 26 en matière plastique, pour son actionnement ;
- Ce doseur 7, à principe volumétrique, délivre une dose précise de produit liquide à chaque sollicitation ;
- La dose totale de produit délivré est facilement ajustable par le nombre d'impulsions émises vers l'électro-aimant ;
- Installé dans une machine à laver, le dispositif selon l'invention conduit à un système simplifié de distribution de produit liquide, ne nécessitant ni pompe, ni tuyau plus ou moins long, ou autre partie inaccessible remplie de lessive pouvant coller ou colmater ;
- Le réservoir 6 de lessive liquide, étanche à l'air, évite la dégradation de la réserve de produit à distribuer.

Comme il va de soi, l'invention ne se limite pas aux seuls formes d'exécution de ce distributeur de produit liquide pour machine à laver qui ont été décrites ci-dessus, à titre d'exemples ; elle en embrasse, au contraire, toutes les variantes de réalisation et d'application respectant le même principe. Ainsi, l'on ne s'éloignerait pas du cadre de l'invention par des modifications constructives de détail du doseur. Une variante particulière concerne le réservoir 6, dont l'orifice particulier de remplissage 10 obturé par un bouchon 11 peut être supprimé, auquel cas le réservoir 6 est prévu pour être rempli par l'orifice sur lequel le doseur 7 est monté de façon démontable, notamment par vissage.

## Revendications

1. Distributeur de produit liquide pour machine à laver le linge ou la vaisselle, comprenant un réservoir (6) de produit liquide et en relation directe avec ce réservoir, un doseur (7) avec un corps évidé (15), mobile suivant un axe sensiblement vertical (13) entre une position de repos, faisant communiquer le réservoir (6) avec l'intérieur du corps évidé (15) pour le remplissage de ce dernier et une position de travail, faisant communiquer l'intérieur de ce corps (15) avec l'espace situé en aval du doseur (7) pour libérer une dose de produit liquide dans la machine à laver, ledit corps (15) étant solidaire d'un noyau mobile magnétique (18) coopérant avec un électro-aimant monté fixe (27 à 31), dont l'excitation provoque le passage de la position de repos à la position de travail, caractérisé en ce que le réservoir de produit liquide (6) et le doseur (7), situé sous ce réservoir (6), constituent un ensemble amovible, prévu pour être mis en place dans un logement correspondant (5) d'un bloc ou module (1) de distribution de produits ou additifs de lavage, ou pour être extrait dudit logement (5), tandis que l'électro-aimant (27 à 31) est monté fixe dans le bloc ou module (1) de distribution.

2. Distributeur de produit liquide selon la revendication 1, caractérisé en ce que le logement (5) précité comporte, pour délimiter l'emplacement du doseur (7), une paroi en matière plastique (26) réalisant l'isolation électrique et l'étanchéité vis-à-vis de l'électro-aimant (27 à 31), tout en permettant le passage du champ magnétique pour l'attraction du noyau mobile (18) solidaire du corps évidé mobile (15) du doseur (7).

3. Distributeur de produit liquide selon la revendication 1 ou 2, caractérisé en ce qu'une liaison séparable, par exemple par vissage, est prévue entre le doseur (7) et le fond du réservoir (6).

4. Distributeur de produit liquide selon la revendication 3, caractérisé en ce que le réservoir de produit liquide (6) est dépourvu d'orifice particulier de remplissage, et est prévu pour être rempli par l'orifice sur lequel le doseur (7) est monté de façon démontable, notamment par vissage.

5. Distributeur de produit liquide selon l'une quelconque des revendications 1 à 4, caractérisé par son application à une machine à laver le linge à chargement vertical, avec un logement (5) ouvert à sa partie supérieure, prévu pour recevoir l'ensemble amovible constitué du réservoir de lessive liquide (6) et du doseur (7).

6. Distributeur de produit liquide selon l'une quelconque des revendications 1 à 4, caractérisé par son application à une machine à laver le linge à chargement frontal, avec un logement (5) à ouverture frontale, prévu pour recevoir l'ensemble amovible constitué du réservoir (6) de lessive liquide et du doseur (7), les faces latérales du logement (5) comportant des rails de guidage (33) prévus pour l'introduction et le coulissement de doigts de guidage (34) formés sur les parois latérales du réservoir (6).

7. Distributeur de produit liquide selon l'une quelconque des revendications 1 à 6, caractérisé en ce qu'il est prévu pour être installé dans la partie supérieure d'une machine à laver, au-dessus de la cuve ou du tambour de la machine, de sorte que le produit libéré par le doseur (7) parvient par simple gravité dans sa zone d'utilisation.

8. Distributeur de produit liquide selon la revendication 7, caractérisé en ce qu'il s'intègre dans un bloc ou module (1) de distribution de produits ou additifs de lavage, comportant encore un ou des réceptacles pour le stockage et la distribution d'au moins un autre produit, tel qu'un produit en poudre.

9. Distributeur de produit liquide pour machine à laver le linge ou la vaisselle, comprenant un réservoir (6) de produit liquide et en relation directe avec ce réservoir, un doseur (7) avec un corps évidé (15), mobile suivant un axe sensiblement vertical (13) entre une position de repos, faisant communiquer le réservoir (6) avec l'intérieur du corps évidé (15) pour le remplissage de ce dernier, et une position de travail, faisant communiquer l'intérieur de ce corps (15) avec l'espace situé en aval du doseur (7) pour libérer une dose de produit liquide dans la machine à laver, ledit corps (15) étant solidaire d'un noyau mobile magnétique (18) coopérant avec un électro-aimant monté fixe (27 à 31), dont l'excitation provoque le passage de la position de repos à la position de travail, caractérisé en ce que le réservoir de produit liquide (6) et le doseur (7), situé sous ce réservoir (6), constituent un ensemble amovible, prévu pour prendre place dans un logement (5) ménagé dans la contre-porte (35) d'un lave-vaisselle dont la paroi est perméable au champ magnétique, pour la distribution de détergent liquide dans ledit lave-vaisselle.

## Claims

1. Liquid product dispenser for a clothes or dish washing machine, comprising a liquid product reservoir (6) and, in direct connection with this reservoir, a measurer (7) with a hollow body (15), movable along a substantially vertical axis (13) between an idle position, putting the reservoir (6) in communication with the inside of the hollow body (15) in order to fill the latter, and a working position, putting the inside of this body (15) in communication with the space situated downstream of the measurer (7) in order to release a measure of liquid product into the washing machine, the said body (15) being fixed to a movable magnetic core (18) cooperating with an electromagnet (27 to 31) mounted fixedly, whose energising causes the movement from the idle position to the working position, characterised in that the liquid product reservoir (6) and the measurer (7) situated below this reservoir (6) constitute a movable assembly, designed to be placed in a corresponding housing (5) in a dispensing block or module (1) for washing products or additives, or to be extracted from the said housing (5), whilst the electromagnet (27 to 31) is mounted fixedly in the dispensing block or module (1).

2. Liquid product dispenser according to Claim 1, characterised in that the aforementioned housing (5) includes, in order to delimit the position of the measurer (7), a wall made of plastic (26) providing electrical insulation and watertightness for the electromagnet (27 to 31), while allowing the magnetic field to pass through so as to attract the movable core (18) fixed to the movable hollow body (15) of the measurer (7).

3. Liquid product dispenser according to Claim 1 or 2, characterised in that a connection which is separable, for example by screwing, is provided between the measurer (7) and the bottom of the reservoir (6).

4. Liquid product dispenser according to Claim 3, characterised in that the liquid product reservoir (6) has no special filling orifice, and is intended to be filled through the orifice on which the measurer (7) is detachably mounted, notably by screwing.

5. Liquid product dispenser according to any one of Claims 1 to 4, characterised by its application to a top-loading clothes washing machine, with a housing (5) open at its top, intended to receive the movable assembly formed by the liquid detergent reservoir (6) and the measurer (7).

6. Liquid product dispenser according to any one of Claims 1 to 4, characterised by its application to a front-loading clothes washing machine, with a housing (5) having a front opening, intended to receive the removable assembly formed by the liquid detergent reservoir (6) and the measurer (7), the lateral faces of the housing (5) having guide rails (33) intended for the introduction and sliding of guide pins (34) formed on the lateral walls of the reservoir (6).

7. Liquid product dispenser according to any one of Claims 1 to 6, characterised in that it is intended to be installed in the upper part of a washing machine, above the tank or drum of the machine, so that the product released by the measurer (7) reaches its area of use simply by gravity.

8. Liquid product dispenser according to Claim 7, characterised in that it is integrated into a dispensing block or module (1) for washing products or additives, also having one or more receptacles for storing or dispensing at least one other product, such as a powder product.

9. Liquid product dispenser for a clothes or dish washing machine, comprising a liquid product reservoir (6) and, in direct connection with this reservoir, a measurer (7) with a hollow body (15), movable along a substantially vertical axis (13) between an idle position, putting the reservoir (6) in communication with the inside of the hollow body (15) in order to fill the latter, and a working position, putting the inside of this body (15) in communication with the space situated downstream of the measurer (7) in order to release a measure of liquid product into the washing machine, the said body (15) being fixed to a movable magnetic core (18) cooperating with an electromagnet (27 to 31) mounted fixedly, whose energising causes the movement from the idle position to the working position, characterised in that the liquid product reservoir (6) and the measurer (7) situated below this reservoir (6) constitute a movable assembly, designed to be placed in a housing (5) formed in the door lining (35) of a dishwasher whose wall is permeable to the magnetic field, for the dispensing of liquid detergent into the said dishwasher.

## Patentansprüche

1. Verteiler für ein flüssiges Produkt für eine Waschmaschine oder eine Geschirrspülmaschine mit einem Vorratsbehälter (6) für das flüssige Produkt, mit dem direkt eine Dosiervorrichtung (7) mit einem Hohlkörper (15) in Verbindung steht, die längs einer im wesentlichen vertikalen Achse (13) zwischen einer Ruhelage, in der der Vorratsbehälter (6) mit dem Inneren des Hohlkörpers (15) in Verbindung steht, um diesen zu füllen, und einer Arbeitslage beweglich ist, in der das Innere des Hohlkörpers (15) mit demjenigen Raum in Verbindung steht, der sich stromab der Dosiervorrichtung (7) befindet, so daß eine Dosis des flüssigen Produkts in die Maschine gelangt, wobei der Hohlkörper (15) mit einem beweglichen magnetischen Kern (18) fest verbunden ist, der mit einem gehäusefesten Elektromagneten (27 - 31) zusammenarbeitet, bei dessen Einschaltung die Ruhelage in die Arbeitslage übergeht,
**dadurch gekennzeichnet,**
daß der Vorratsbehälter (6) für das flüssige Produkt und die Dosiervorrichtung (7), die unter dem Vorratsbehälter (6) angeordnet ist, eine lösbare Baueinheit ausbilden, die in eine entsprechende Aufnahme (5) eines Blocks oder Moduls (1) zum Verteilen von Waschmitteln, Spülmitteln oder von Wasch- bzw. Spülmittelzusätzen eingesetzt werden kann bzw. die aus der Aufnahme (5) herausgenommen werden kann, während der Elektromagnet (27 - 31) in dem der Verteilung dienenden Block oder Modul (1) fest angeordnet ist.

2. Verteiler nach Anspruch 1,
**dadurch gekennzeichnet,**
daß die Aufnahme (5) zum Begrenzen des Einsetzens der Dosiervorrichtung (7) eine Wand (26) aus Kunststoffmaterial aufweist, die eine elektrische Isolierung und eine Abdichtung in Bezug auf die Elektromagneten (27 - 31) bewirkt, wobei der Durchtritt des magnetischen Feldes möglich ist, um den beweglichen Kern (18) anzuziehen, der mit dem beweglichen Hohlkörper (15) der Dosiervorrichtung (7) fest verbunden ist.

3. Verteiler nach Anspruch 1 oder 2,
**dadurch gekennzeichnet,**
daß eine lösbare Verbindung, beispielsweise durch Verschrauben, zwischen der Dosiervorrichtung (7) und dem Boden des Vorratsbehälters (6) vorgesehen ist.

4. Verteiler nach Anspruch 3,
**dadurch gekennzeichnet,**
daß der Vorratsbehälter (6) für das flüssige Produkt keine gesonderte Öffnung zum Einfüllen hat, und daß der Vorratsbehälter (6) über diejenige Öffnung gefüllt werden kann, auf der die Dosiervorrichtung (7) lösbar montiert ist, insbesondere verschraubt ist.

5. Verteiler nach einem der Patentansprüche 1 - 4,
**dadurch gekennzeichnet,**
daß der Verteiler bei einer Waschmaschine mit Vertikalbeladung eingesetzt wird, wobei eine Aufnahme (5) vorgesehen ist, die an ihrem oberen Teil offen ist, und in die die lösbare Baueinheit eingesetzt werden kann, die aus dem Vorratsbehälter (6) für flüssiges Waschmittel und aus der Dosiervorrichtung (7) besteht.

6. Verteiler nach einem der Patentansprüche 1 - 4,
**dadurch gekennzeichnet,**
daß der Verteiler bei einer Waschmaschine mit Frontladung eingesetzt wird, wobei eine Aufnahme (5) mit frontaler Öffnung vorgesehen ist, in die die lösbare Baueinheit eingesetzt werden kann, die aus dem Vorratsbehälter (6) für das flüssige Waschmittel und der Dosiervorrichtung (7) besteht, wobei die Seitenflächen der Aufnahme (5) Führungsschienen (33) aufweisen, um Führungsstifte (34) gleitend aufzunehmen, die an die Seitenwände des Vorratsbehälters (6) angeformt sind.

7. Verteiler nach einem der Patentansprüche 1 - 6,
**dadurch gekennzeichnet,**
daß er in den oberen Teil einer Maschine eingesetzt werden kann, nämlich über den Bottich oder über die Trommel der Maschine derart, daß das von der Dosiervorrichtung (7) freigesetzte Produkt lediglich mit Hilfe der Schwerkraft der Verbraucherzone zugeführt wird.

8. Verteiler nach Patentanspruch 7,
**dadurch gekennzeichnet,**
daß er in einen Block oder Modul (1) zum Verteilen von Waschmittel oder Waschmittelzusätzen integriert ist, der zusätzlich wenigstens eine Aufnahme zum Speichern und zum Verteilen von wenigstens einem anderen Produkt, beispielsweise von einem pulverförmigen Produkt hat.

9. Verteiler für ein flüssiges Produkt für eine Waschmaschine oder eine Geschirrspülmaschine mit einem Vorratsbehälter (6) für das flüssige Produkt, mit dem direkt eine Dosiervorrichtung (7) mit einem Hohlkörper (15) in Verbindung steht, die längs einer im wesentlichen vertikalen Achse (13) zwischen einer Ruhelage, in der der Vorratsbehälter (6) mit dem Inneren des Hohlkörpers (15) in Verbindung steht, um diesen zu füllen, und einer Arbeitslage beweglich ist, in der das Innere des Hohlkörpers (15) mit demjenigen Raum in Verbindung steht, der sich stromab der Dosiervorrichtung (7) befindet, so daß eine Dosis des flüssigen Produkts in die Maschine gelangt, wobei der Hohlkörper (15) mit einem beweglichen magnetischen Kern (18) fest verbunden ist, der mit einem gehäusefesten Elektromagneten (27 - 31) zusammenarbeitet, bei dessen Einschaltung die Ruhelage in die Arbeitslage übergeht,
**dadurch gekennzeichnet,**
daß der Vorratsbehälter (6) für das flüssige Produkt und die Dosiervorrichtung (7), die unter dem Vorratsbehälter (6) angeordnet ist, eine lösbare Baueinheit ausbilden, die in eine Aufnahme (5) eingesetzt werden kann, die in der Vordertür (35) der Maschine vorgesehen ist, deren Wand für das Magnetfeld durchlässig ist, so daß ein flüssiges Waschmittel in die Maschine eingegeben werden kann.
